# EUROPÄISCHE PATENTSCHRIFT

(11) **EP 1 869 994 B1**
(45) Veröffentlichungstag und Bekanntmachung des Hinweises auf die Patenterteilung: **18.04.2012**
(21) Anmeldenummer: 07011441.8
(22) Anmeldetag: 12.06.2007
(51) Int. Cl.: A45D 40/20

(54) **Kosmetikprodukt-Austauscheinheit für ein Basis-Stiftmodul eines Kosmetikstifts sowie Set aus einer derartigen Kosmetikprodukt-Austauscheinheit und einer Mehrzahl von Basis-Stiftmodulen**
Cosmetic replacement unit for a base stick module for a cosmetic stick and set of such a cosmetic replacement unit and a number of base stick modules
Unité d'échange de produit cosmétique pour un module de crayon de base d'un crayon cosmétique tout comme un tel ensemble d'une unité d'échange de produit cosmétique et un grand nombre de modules de crayons de base

(30) Priorität: 24.06.2006 DE 202006009892 U
(43) Veröffentlichungstag der Anmeldung: 26.12.2007
(73) Patentinhaber: h & m gutberlet gmbh, 90471 Nürnberg (DE)
(72) Erfinder: Gutberlet, Detlev, 90518 Altdorf (DE)
(74) Vertreter: Hofmann, Matthias

(56) Entgegenhaltungen:
- WO-A-87/07822
- WO-A-92/09220
- JP-A- 2001 252 132
- US-A- 3 468 612
- US-A- 3 989 392
- US-A- 5 230 577

## Beschreibung

Die Erfindung betrifft eine Kosmetikprodukt-Austauscheinheit nach dem Oberbegriff des Anspruches 1. Ferner betrifft die Erfindung ein Set aus einer derartigen Kosmetikprodukt-Austauscheinheit und einer Mehrzahl von Basis-Stiftmodulen nach Anspruch 6.

Eine gattungsgemäße Kosmetikprodukt-Austauscheinheit ist durch offenkundige Vorbenutzung bekannt. Sobald das Kosmetikprodukt verbraucht ist oder nicht mehr benutzt werden soll, kommt die bekannte Austauscheinheit als Ersatz für eine entsprechende Stifteinheit zum Einsatz, wobei die Austauscheinheit zusammen mit dem Basis-Stiftmodul den kompletten Kosmetikstift wieder ergibt.

Die Austauscheinheiten, die aus dem Stand der Technik bekannt sind, sind aufwändig in der Herstellung.

Aus der WO 92/09220 A1 ist eine Mine für einen Kosmetikstift bekannt, die in eine rohrförmige Hülse eines Kosmetikstifts eingefüllt ist. Die Hülse wird im Inneren eines Griffteils des Kosmetikstifts montiert, wobei ein im Inneren des Griffteils vorspringender Ringwulst eine Schnappverbindung mit einer entsprechenden Ringnut der Hülse bildet. Die Mine kann über einen Stempel des Kosmetikstifts ausgeschoben werden.

Die US 3 468 612 und die WO 87/07822 A1 zeigen einen Kosmetikstift mit einer Abdeckkappe.

Ein weiterer Kosmetikstift ist aus der US 5 230 577 bekannt. Ein weiterer Sitft mit einer über ein Betätigungsrad betätigbaren Minen-Vorschubeinrichtung ist bekannt aus der JP 2001 252 132 A und aus der US 3 989 392.

Es ist daher eine Aufgabe der vorliegenden Erfindung, eine Austauscheinheit der eingangs genannten Art derart weiter zu bilden, dass der Herstellungsaufwand hierfür vermindert ist.

Die Aufgabe ist erfindungsgemäß gelöst durch eine Austauscheinheit mit den im Kennzeichnungsteil des Anspruches 1 angegebenen Merkmalen.

Erfindungsgemäß wurde erkannt, dass es nicht erforderlich ist, mechanische Wirkkomponenten der Vorschubeinrichtung des Kosmetikstifts in der Austauscheinheit zu verbauen. Derartige Wirkkomponenten der Vorschubeinrichtung sind bei der erfindungsgemäßen Austauscheinheit weggelassen und komplett im Basis-Stiftmodul verbaut. Es resultiert eine einfach aufgebaute Austauscheinheit, die entsprechend kostengünstig hergestellt werden kann. Die Austauscheinheiten können separat von den Basis-Stiftmodulen mit den Vorschubeinrichtungen befüllt, gelagert und vertrieben werden. Die Komplettierung der Basis-Stiftmodule zu den vollständigen Kosmetikstiften kann erst beim Kunden oder unmittelbar vor der Auslieferung erfolgen. Durch die Verwendung der Austauscheinheiten ist es möglich, die Vorschubeinrichtungen als hochwertige Mechaniken auszuführen, die zu einem entsprechenden Preis vertrieben werden können. Derartige Mechaniken können beispielsweise aus eloxiertem Aluminium hergestellt werden. Die hochwertigen Mechaniken können vielfach genutzt werden, indem jeweils wieder neue Austauscheinheiten zum Ersatz gegen verbrauchte Stifteinheiten eingesetzt und mit der Vorschubeinrichtung des Basis-Stiftmoduls verbunden werden. Es ist zudem möglich, die Austauscheinheiten mit unterschiedlichen Kosmetikprodukten, insbesondere auch mit unterschiedlichen Abmessungen, zum Beispiel mit unterschiedlichen Minendurchmessern zur Verfügung zu stellen. Benutzer können daher bei Kauf nur eines einzigen Basis-Stiftmoduls zwischen verschiedenen Kosmetikprodukten, zum Beispiel verschiedenen Farben, und auch verschiedenen Minendurchmessern wählen, ohne hierzu jeweils ein komplett neues Basis-Stiftmodul zu erwerben. Die Abschlusskappe, welche zum Lagern der Austauscheinheit das Austauschgehäuse auf der Seite der Kolben-Verbindungskomponente verschließt, schützt den Kolben.

Eine Halterung der Mine nach Anspruch 2 ist sicher.

Verbindungseinrichtungen nach den Ansprüchen 3 und 4 sind sicher und auch von einem Endkunden einfach zu verwenden.

Eine weitere Aufgabe der Erfindung ist es, die Vorteile einer Austauscheinheit ohne aufwändige Komponenten von Vorschubeinrichtungen noch umfassender nutzbar zu machen.

Diese Aufgabe ist erfindungsgemäß gelöst durch ein Set mit den im Anspruch 5 angegebenen Merkmalen.

Erfindungsgemäß wurde erkannt, dass bei einer Austauscheinheit, die keine Wirkkomponenten einer Vorschubeinrichtung zum Minenvorschub mehr aufweist, die Art und Weise des mechanischen Aufbaus dieser Wirkkomponenten der Vorschubeinrichtung frei gewählt werden kann. Die Austauscheinheit kann daher mit Basis-Stiftmodulen unterschiedlicher mechanischer Wirkprinzipien eingesetzt werden. Entscheidend ist nur, eine Kompatibilität in der Verbindung der Austauscheinheit mit dem Basis-Stiftmodul bereit zu stellen. Die Vorschubeinrichtung mit der Betätigungs-Schubstange und der Anschlagwechsel-Einrichtung ermöglicht einen sicheren und bequem herbeizuführenden Vorschub. Die Kosmetikprodukt-Austauscheinheit als Bestandteil des Sets kann auch die weiteren Merkmale aufweisen, die vorstehend im Zusammenhang mit der Kosmetikprodukt-Austauscheinheit erläutert wurden.

Eine Verteilung der Anschläge nach Anspruch 6 führt zu einer baulich mit geringem Aufwand ausführbaren Konstruktion der Vorschubeinrichtung. Alternativ ist es möglich, den ersten Anschlag an der Kolben-Schubstange und die zweiten Anschläge an der Betätigungs-Schubstange auszuführen.

Eine Ausgestaltung nach Anspruch 7 führt zu einem kompakten Aufbau der Vorschubeinrichtung, da die Funktionen "Auflaufführung" und "erster Anschlag" kompakt am Mitnehmerkörper zusammengefasst sind.

Kontaktabschnitte nach Anspruch 8 stellen sicher, dass keine unerwünschte Mitnahme der Kolben-Schubstange bei der Rückkehr der Betätigungs-Schubstange von der Betätigungs- in die Ruhestellung erfolgt. Eine diesbezügliche Sicherung der Kolben-Schubstange kann durch eine entsprechende Reibung der Kolben-Schubstange in einer durch eine Durchtrittsöffnung in einem gehäusefesten Bauteil gegebene Führung noch unterstützt werden.

Eine Kunststoff-Vorspannfeder nach Anspruch 9 führt zu einem einfachen Aufbau des Kosmetikstifts. Die Kunststofffeder kann ebenfalls als Spritzgussteil hergestellt sein und verschiedene Funktionen integrieren. So dann die Kunststöfffeder insbesondere einen Zwischenboden aufweisen, in den die Durchtrittsöffnung zur Führung der Bewegung der Kolben-Schubstange geführt ist. Bei Verwendung einer Kunststoff-Vorspannfeder ist insbesondere ein Bajonettverschluss zur Verbindung einerseits eines Kosmetikprodukt-, also Minen-Gehäuseabschnitts, mit andererseits einem Vorschub-Gehäuseabschnitt möglich, ohne dass hierdurch fertigungstechnisch bedingte Öffnungen dieser Verbindung von außen sichtbar sind. Eine Metallfeder entfällt.

Eine Auflauframpe nach Anspruch 10 erhöht zusätzlich die Kompaktheit der Anordnung, da eine zusätzliche Funktionsintegration erfolgt.

Eine Führungseinrichtung nach Anspruch 11 führt zu einer sicheren und definierten Relativbewegung der Schubstangen bei der Vorschubbetätigung.

Eine Vorschubeinrichtung nach Anspruch 12 ist in der Herstellung besonders einfach und erlaubt einen stufenlosen Minenvorschub. Auch die Betätigung dieser Vorschubeinrichtung ist einfach.

Der Aufbau der Vorschubeinrichtung nach Anspruch 13 führt zu besonders einfach geformten Einzelteilen. Diese lassen sich ohne weiteres als Spritzguss-Bauteile herstellen.

Ausführungsbeispiele der Erfindung werden nachfolgend anhand der Zeichnung näher erläutert. In dieser zeigen:
- Fig. 1: Eine perspektivische Ansicht eines Kosmetikstiftes;
- Fig. 2: einen Längsschnitt durch den Kosmetikstift nach Fig. 1;
- Fig. 3: vergleichbar zu einer Explosionsdarstellung sämtliche Ein- zelkomponenten zum Aufbau des Kosmetikstiftes nach Fig. 1;
- Fig. 4: eine perspektivische Ansicht einer Kosmetikprodukt- Austauscheinheit für ein Basis-Stiftmodul des Kosmetikstif- tes nach den Fig. 1 bis 3;
- Fig. 5: einen axialen Längsschnitt durch die Kosmetikprodukt- Austauscheinheit nach Fig. 4;
- Fig. 6: ein zu Fig. 3 ähnliche Darstellung der Kosmetikprodukt- Austauscheinheit;
- Fig. 7: eine perspektivische Seitenansicht eines weiteren Kosmetikstiftes mit einem anderen Basis-Stiftmodul, welches eine Vorschubeinrichtung für das Kosmetikprodukt aufweist, die in ihren mechanischen Wirkprinzipien von der Vorschubeinrichtung des Basis-Stiftmoduls des Kosmetikstifts nach Fig. 1 abweicht;
- Fig. 8: einen axialen Längsschnitt des Kosmetikstiftes nach Fig. 7; und
- Fig. 9: eine zu Fig. 3 ähnliche Darstellung der Einzelkomponenten des Kosmetikstifts nach Fig. 7.

Ein Kosmetikstift 1 hat ein Stiftgehäuse 2 mit einem Kosmetikprodukt-Gehäuseabschnitt 3 und einem Vorschub-Gehäuseabschnitt 4. Das Stiftgehäuse 2 mit dem Kosmetikprodukt-Gehäuseabschnitt 3 und dem Vorschub-Gehäuseabschnitt 4 ist aus SAN-ABS gefertigt. Der Kosmetikprodukt-Gehäuseabschnitt 3 hat einen Konus-Gehäusekörper 5, der z. B. beim Lagern des Kosmetikstifts 1 von einer Abdeckkappe 6 abgedeckt ist. Die Fig. 2 zeigt die Abdeckkappe 6 aufgeschoben auf den Konus-Gehäusekörper 5, wobei die Abdeckkappe 6 an einen Umfangsbund 7 des Konus-Gehäusekörpers 5 anschlägt. Eine nicht näher dargestellte leichte Hinterschneidung des Konus-Gehäusekörpers 5 und der Abdeckkappe 6 sorgen dafür, dass die Abdeckkappe 6 am Konus-Gehäusekörper 5 bei Anlage am Umfangsbund 7 formschlüssig gehalten und damit gesichert ist. Gleichzeitig kann die Abdeckkappe 6 von einem Benutzer leicht vom Konus-Gehäusekörper 5 abgezogen werden.

Dem Umfangsbund 7 benachbart weist der Konus-Gehäusekörper 5 dem Vorschub-Gehäuseabschnitt 4 zugewandte Bajonettsegmente 8 auf, die bei montiertem Konus-Gehäusekörper 5 in einer entsprechenden inneren Umfangsausnehmung des Vorschub-Gehäuseabschnitts 4 einrasten. Die Bajonettsegmente 8 bilden zusammen mit der entsprechenden Bajonettaufnahme im Vorschub-Gehäuseabschnitt 4 einen Bajonettverschluss zur Verbindung dieser beiden Gehäusekomponenten. Anstelle eines Bajonettverschlusses ist auch eine Rastverbindung möglich.

Im Konus-Gehäusekörper 5 ist ein Kosmetikprodukt in Form einer Mine 9 angeordnet. Letztere ist aus dem Konus-Gehäusekörper 5 aus einer Minenöffnung 10 von diesem ausfahrbar. Zum Ausfahren der Mine 9 dient eine im Vorschub-Gehäuseabschnitt 4 untergebrachte Vorschubeinrichtung 11, die nachfolgend noch beschrieben wird.

Die Mine 9 steht mit einem im Konus-Gehäusekörper 5 geführten Kolben 12 in Schubverbindung. Dabei ist die Mine 9 in einer napfförmigen Auf nahme des Kolbens 12 gehalten. Die Mine 9 hat einen Durchmesser von 6 mm. Die Aufnahme des Kolbens 12 hat einen hierzu korrespondierenden Innendurchmesser. Auch andere Minendurchmesser sind möglich. Insbesondere ist auch ein Minendurchmesser von 8 mm möglich. An dem Kolben 12 ist eine Kolben-Verbindungskomponente 13 angeformt, deren Außendurchmesser im Vergleich zum Außendurchmesser des sonstigen Kolbens 12 verringert ist. Komplementär zu Bajonettsegmenten der Kolben-Verbindungskomponente 13 sind Umfangsaufnahmen einer hülsenförmigen Verbindungskomponente 14 einer Kolben-Schubstange 15 ausgebildet. Die Kolben-Schubstange 15 ist aus POM gefertigt. Die Kolben-Schubstange 15 steht mit dem Kolben 12 in Schubverbindung und ist auf der der Mine 9 abgewandten Seite des Kolbens 12 angeordnet. Über die aus den Verbindungskomponenten 13 und 14 gebildete Bajonettverbindung ist eine formschlüssige, sichere Verbindung zwischen dem Kolben 12 und der Vorschubeinrichtung 11, zu der die Kolben-Schubstange 15 gehört, geschaffen.

Zur Vorschubeinrichtung 11 gehört weiterhin eine Betätigungs-Schubstange 16. Letztere steht mit der Kolben-Schubstange 15 in Schubverbindung. Die Betätigungs-Schubstange 16 ist aus POM gefertigt. Dies geschieht über ein Anschlagpaar aus einem ersten Anschlag 17, der an der Betätigungs-Schubstange 16 angeordnet ist und einer axial längs der Kolben-Schubstange 15 hintereinander äquidistant zueinander angeordneten Mehrzahl von zweiten Anschlägen 18. In der in Fig. 2 dargestellten Vorschubstellung wirkt der erste Anschlag 17 der Betätigungs-Schubstange 16 mit den in der Fig. 2 am weitesten links angeordneten zweiten Anschlag 18 zusammen, so dass die Mine 9 in einer Ausgangsposition mit vollständig in das Stiftgehäuse 2 eingezogenem Kolben 12 vorliegt.

Insgesamt liegen auf einer Höhe zwei Reihen zweiter Anschläge 18 vor, zwischen denen die Betätigungs-Schubstange 16 läuft.

Dort, wo die Betätigungs-Schubstange 16 zwischen den beiden Reihen zweiter Anschläge 18 läuft, bis hin zum dem Anschlagpunkt 19 zugewandten Ende der Kolben-Schubstange 15 sind die beiden Schubstangen 15, 16 zueinander geführt, so dass eine definierte Relativbewegung der beiden Schubstangen 15, 16 zueinander möglich ist. Diese Führung geschieht durch eine komplementäre Querschnittsgestaltung benachbarter Abschnitte der Schubstange 15, 16. Bei dieser Führungseinrichtung handelt es sich um eine T-Nutführung.

Die Betätigungs-Schubstange 16 hat auf ihrer vom Kolben 12 abgewandten Seite einen Anlage-Umfangsbund 19. Der Außendurchmesser des Anlage-Umfangsbundes 19 entspricht dem Innendurchmesser des Vorschub-Gehäuseabschnitts 4. Ein dem Anlage-Umfangsbund 19 benachbartes freies Ende 20 der Betätigungs-Schubstange 16 trägt als Betätigungselement einen Bedienknopf 21, der auf das freie Ende 20 aufgerastet ist. Der Bedienknopf 21 ragt nach Art eines Bedienknopfes für einen Kugelschreiber aus dem der Mine 9 gegenüberliegenden Ende des Vorschub-Gehäuseabschnitts 4 hinaus. In eine Gehäuseöffnung des Vorschub-Gehäuseabschnitts 4, aus der der Bedienknopf 21 herausragt, ist ein nach Art einer Hülse geformter Stopfen 22 eingerastet, der vom Bedienknopf 21 durchdrungen wird. Der Bedienknopf 21 ist aus SAN-ABS gefertigt. Der Stopfen 22 ist aus SAN-ABS gefertigt. Eine innere Stirnwand des Stopfens 22 liegt am Anlage-Umfangsbund 19 der Betätigungs-Schubstange 16 an. Auf der dem Stopfen 22 gegenüberliegenden Seite liegt am Anlage-Umfangsbund 19 eine Kunststoff-Vorspannfeder 23 an. Die Kunststoff-Vorspannfeder 23 ist aus POM gefertigt. An ihrem gegenüberliegenden freien Ende stützt sich die Kunststoff-Vorspannfeder 23 an einen nach innen vorspringenden Umgangsbund 24 des Vorschub-Gehäuseabschnitts 4 ab. Dieser Umfangsbund 24 ist einer Trennlinie zwischen dem Vorschub-Gehäuseabschnitt 4 und dem Konus-Gehäusekörper 5 nahe benachbart.

Benachbart zur Stirnwand des die Bajonettsegmente 8 tragenden freien Endes des Konus-Gehäusekörpers 5 hat die Kunststoff-Vorspannfeder 23 einen Zwischenboden 25. Letzterer hat eine in etwa rechteckige Durchtrittsöffnung 26, durch die die Kolben-Schubstange 15 hindurchgeführt ist.

Teil der Vorschubeinrichtung 11 ist eine Anschlagwechseleinrichtung 27. Mit letzterer erfolgt zum Vorschub der Mine 9 ein Wechsel des ersten Anschlags 17 zwischen einem der zweiten Anschläge 18, mit dem der erste Anschlag 17 momentan zusammenwirkt und der auch als zweiter Momentanschlag bezeichnet wird, und einem axial benachbarten weiteren zweiten Anschlag 18, der auch als Ziel-Anschlag bezeichnet wird. Die Anschlagwechseleinrichtung hat einen Mitnehmerkörper 28, der an der Betätigungs-Schubstange 16 an deren freiem, dem Kolben 12 zugewandten Ende angeformt ist. Der Mitnehmerkörper 28 trägt beidseitig nach Art von Flügelstummeln die beiden auf gleicher Höhe angeordneten ersten Anschläge 17.

Mit dem Mitnehmerkörper 28 wirkt eine Auflauframpe 29 zusammen. Letztere ist im Zwischenboden 25 der Kunststoff Vorspannfeder 23 ausgeführt, die wiederum am Vorschub-Gehäuseabschnitt 4 festgelegt ist. Die Auflauframpe 29 ist also am Stiftgehäuse 2 festgelegt.

Auch die Kunststoff-Vorspannfeder 23 gehört zur Anschlagwechseleinrichtung 27.

Die axial hintereinander äquidistant zueinander angeordneten zweiten Anschläge 18 sind nach Art von Sägezähnen ausgebildet. Die jeweils steile, in der Praxis senkrecht ausgeführte Flanke dieser Sägezahn-Ausgestaltung stellt die zweiten Anschläge 18 dar. Zwischen diesen senkrechten Wandabschnitten verlaufen schräge Wandabschnitte 30. Die Neigung dieser schrägen Wandabschnitte 30 gegenüber einer Längsachse des Stiftgehäuses 2 ist derart gering, dass die Flügelstummel des Mitnehmerkörpers 28 in zur Vorschubrichtung entgegen gesetzter Richtung auf den schrägen Wandabschnitten 30 gleiten können, ohne dass hierbei die Kolben-Schubstange 15 relativ zum Stiftgehäuse 2 axial verlagert ist.

Der Kosmetikstift 1 wird folgendermaßen montiert:

Zunächst wird die Kunststoff Vorspannfeder 23 in den Vorschub-Gehäuseabschnitt 4 bis zum Anschlagbund 24 eingeschoben. Ein Steg an der Stopfenseite des Vorschub-Gehäuseabschnitts 4, der mit einer entsprechenden Nut am Umfang der Kunststoff-Vorspannfeder 23 zusammenwirkt, stellt sicher, dass die Kunststoff-Vorspannfeder 23 nur in einer vorgegebenen Orientierung in den Vorschub-Gehäuseabschnitt 4 eingeschoben werden kann. Der Innendurchmesser des Vorschub-Gehäuseabschnitts 4 ist auf den Außendurchmesser der Kunststoff Vorspannfeder 23 so abgestimmt, dass die beiden Teile in der Montageendposition leicht miteinander klemmen. Nun wird die Kolben-Schubstange 15 in die Kunststoff-Vorspannfeder 23 eingeführt. Dies geschieht in der Fig. 2 von links. Die Position und der Querschnitt der Durchtrittsöffnung 26 erlauben hierbei nur eine korrekte Einführorientierung der Kolben-Schubstange 15 in die Kunststoff-Vorspannfeder 23. Die Kolben-Schubstange 15 wird in die Kunststoff-Vorspannfeder 23 eingeführt, bis die Schubstangen-Verbindungskomponente 14 der Kolben-Schubstange 15 am Zwischenboden 25 der Kunststoff-Vorspannfeder 23 anschlägt. Anschließend wird die bereits mit dem aufgesetzten Bedienknopf 21 versehene Betätigungs-Schubstange 16 in der Fig. 2 von rechts her in den Vorschub-Gehäuseabschnitt 4 eingesetzt und führungsmäßig in die Komplementärführung der Kolben-Schubstange 15 eingefädelt.

Beim Einschieben der Bestätigungs-Schubstange 16 in den Vorschub-Gehäuseabschnitt 4 kommt der erste Anschlag 17 der Betätigungs-Schubstange 16 zunächst mit dem in der Fig. 3 am Weitesten rechts liegenden zweiten Anschlag 18 der Kolben-Schubstange 15 in Eingriff. Die Betätigungs-Schubstange 16 schiebt die Kolben-Schubstange 15 beim weiteren Einschieben so lange vor sich her, bis der Mitnehmerkörper 28 der Betätigungs-Schubstange 16 auf die Auflauframpe 29 aufläuft. Dabei gerät der erste Anschlag 17 außer Eingriff mit dem zweiten Momentananschlag 18. Die Kolben-Schubstange 15 kann dann in der Fig. 2 nach rechts bis in die Ausgangsposition zurückgedrückt werden. Nun wird der Stopfen 22 in den Vorschub-Gehäuseabschnitt 4 eingedrückt und eingerastet. Hierbei wird die Kunststofffeder zwischen dem Umfangsbund 19 und dem Umfangsbund 24 leicht vorgespannt.

Bei einer Betätigung des Bedienknopfes 21, also bei einem Einschieben von diesem in das Stiftgehäuse 2, wird durch den Eingriff des ersten Anschlags 17 mit dem zweiten Momentananschlag 18 die Kolben-Schubstange 15 durch die Betätigungs-Schubstange 16 zunächst um einen Vorschubweg vorgeschoben, der mindestens so groß ist, wie der Abstand zwischen zwei zweiten Anschlägen 18. Nach diesem Vorschubweg ist der Mitnehmerkörper 28 soweit auf die Auflauframpe 29 aufgelaufen, dass der erste Anschlag 17 mit dem zweiten Momentananschlag 18 außer Eingriff kommt. Ein weiterer Vorschub der Kolben-Schubstange 15 findet daher, unabhängig davon, ob der Bedienknopf 21 noch weiter in das Stiftgehäuse 2 eingedrückt wird, nicht mehr statt. Beim Loslassen des Bedienknopfes 21 wird letzterer aufgrund der Vorspannung der Kunststoff-Vorspannfeder 23 wieder in die in der Fig. 2 dargestellte Ruhestellung zurückgeschoben, bis der Umfangsbund 19 am Stopfen 22 anliegt. Bei diesem Zurückschieben gleitet der Mitnehmerkörper 28 auf den schrägen Wandabschnitten 30 der Kolben-Schubstange 15. Die Kolben-Schubstange 15 wird hierbei relativ zum Stiftgehäuse 2 axial nicht verlagert, so dass in der Ruhestellung des Bedienknopfes 21 der erste Anschlag 17 nunmehr mit dem zweiten Ziel-Anschlag 18 in Eingriff kommen kann, der dem vorherigen zweiten Momentananschlag 18 axial, und zwar in Fig. 2 axial rechts, benachbart ist.

Fig. 4 bis 6 zeigen eine Kosmetikprodukt-Austauscheinheit 31 für ein Basis-Stiftmodul 32 des Kosmetikstiftes 1. Das Basis-Stiftmodul 32 umfasst sämtliche Komponenten des Kosmetikstiftes 1 ohne den Kosmetikprodukt-Gehäuseabschnitt 3, den Kolben 12 und die Mine 9.

Die Kosmetikprodukt-Austauscheinheit 31 hat ein Austauschgehäuse 33, welches identisch ist zum Kosmetikprodukt-Gehäuseabschnitt 3, also den Konus-Gehäusekörper 5 und die Abdeckkappe 6 aufweist. Eine auf das Austauschgehäuse 33 aufgesetzte und mit diesem über einen Bajonettverschluss verriegelte Abschlusskappe 34 verschließt das Austauschgehäuse 33 auf der Seite des Kolbens 12. Die Abschlusskappe 34 ist aus Polypropylen (PP) hergestellt. Eine im Bereich der Stiftgehäuse-Längsachse am Boden der Abschlusskappe 34 angeformte Auflage 35 dient zur definierten Anlage der Kolben-Verbindungskomponente 13. Im Austauschgehäuse 33 der Kosmetikprodukt-Austauscheinheit 31 sind die Mine 9 und der Kolben 12 in gleicher Orientierung und Lage zum Konus-Gehäusekörper 5 wie beim Kosmetikprodukt-Gehäuseabschnitt 3 des Kosmetikstifts 1 angeordnet.

Die Kosmetikprodukt-Austauscheinheit 31 wird folgendermaßen montiert: Zunächst wird der Kolben 12 mit führender Aufnahmeöffnung in den Konus-Gehäusekörper 5 eingeschoben und zwar von der Seite her, an der sich am Konus-Gehäusekörper 5 die Bajonettsegmente 8 befinden. Stege 36, die an der Außenwand des Kolbens 12 angeformt sind, laufen dabei in axialen Nuten an der Innenwand des Konus-Gehäusekörpers 5, so dass der Kolben 12 im Konus-Gehäusekörper 5 gegen Verdrehung gesichert ist. Eine Rastung, die durch komplementär geformte Rastelemente am Kolben 12 einerseits und am Konus-Gehäusekörper 5 andererseits gebildet sind, zeigt die Montage-Entstellung des Kolbens 12 im Konus-Gehäusekörper 5 an. Nun wird die Abschlusskappe 34 am Konus-Gehäusekörper 5 über die Bajonettverbindung angebracht. Anschließend wird die Mine 9 in die Aufnahme des Kolbens 12 eingesetzt und es wird schließlich noch die Abdeckkappe 6 auf den Konus-Gehäusekörper 5 aufgesetzt.

Zum Austausch eines Kosmetikprodukt-Gehäuseabschnitts 3 mit verbrauchter Mine 9 gegen eine neue Kosmetikprodukt-Austauscheinheit 31 wird die Bajonettverbindung zwischen dem Kosmetikprodukt-Gehäuseabschnitt 3 und dem Vorschub-Gehäuseabschnitt 4 gelöst. Die Abschlusskappe 34 wird von der Kosmetikprodukt-Austauscheinheit 31 abgenommen und letztere wird mit dem Vorschub-Gehäuseabschnitt 4 des Kosmetikstifts 1 verbunden. Dabei wird gleichzeitig eine Bajonettverbindung zwischen dem Austauschgehäuse 33 und dem Vorschub-Gehäuseabschnitt 4 einerseits und zwischen der Kolben-Verbindungskomponente 13 und der Schubstangen-Verbindungskomponente 14 hergestellt. Der Kosmetikstift 1 ist dann mit frischer Mine 9 wieder einsatzbereit.

Fig. 7 bis 9 zeigen eine weitere Variante eines Kosmetikstifts, bei dem ebenfalls die Kosmetikprodukt-Austauscheinheit 31 zum Einsatz kommen kann. Komponenten, die denjenigen entsprechen, die vorstehend schon unter Bezugnahme auf die Fig. 1 bis 6 erläutert wurden, tragen die gleichen Bezugsziffern und werden nicht nochmals im Einzelnen diskutiert.

Ein Basis-Stiftmodul 37 des Kosmetikstifts nach den Fig. 7 bis 9 hat eine Vorschubeinrichtung 38 mit einem Betätigungsrad 39. Letzteres ragt mit einem Umfangsabschnitt aus einem Vorschub-Gehäuseabschnitt 40 des Kosmetikstifts 1 nach den Fig. 7 bis 9 heraus. Das Betätigungsrad 39 ist aus SAN-ABS hergestellt. Der Vorschub-Gehäuseabschnitt 40 ist aus SAN-ABS hergestellt. An Achsstummeln 41, die beiderseits aus dem Betätigungsrad 39 herausgeführt sind, sind jeweils Zahnräder 42 am Betätigungsrad 39 angeformt. Die Zahnräder 42 kämmen mit zwei parallel zueinander laufenden Zahnstangenabschnitten 43 einer Kolben-Schubstange 44 des Kosmetikstifts 1 nach den Fig. 7 bis 9. Die Kolben-Schubstange 44 ist aus POM hergestellt. An die Zahnstangen-Abschnitte 43 ist, dem Kolben 12 zugewandt, der Schubstangen-Verbindungskörper 14 angeformt, der identisch zum Schubstangen-Verbindungskörper 14 der Ausführung nach den Fig. 1 bis 3 ausgeführt ist. Die Kolben-Schubstange 44 durchtritt wiederum die Durchtrittsöffnung 26 der Kunststoff Vorspannfeder 23.

Die Achsenstummel 41 des Betätigungsrads 39 sind in Rastaufnahmen 45 eines Blenden-Gehäuseabschnitts 46 eingerastet. Der Blenden-Gehäuseabschnitt 46 ist aus SAN-ABS hergestellt. Der Blenden-Gehäuseabschnitt 46, der das Betätigungsrad 39 umgibt, ist wiederum in eine Aufnahme des Vorschub-Gehäuseabschnitts 40 eingerastet.

Auch bei der Montage des Kosmetikstifts 1 nach den Fig. 7 bis 9 wird zunächst die Kunststoff-Vorspannfeder 23 in den Vorschub-Gehäuseabschnitt 40 eingeführt, wie dies im Zusammenhang mit der Montage des Kosmetikstifts 1 nach den Fig. 1 bis 3 erläutert wurde. Anschließend wird der Stopfen 22 in den Vorschub-Gehäuseabschnitt 40 in der Fig. 8 von rechts her eingeschoben und eingerastet. Nun wird die Kolben-Schubstange 44 in der Fig. 8 von links her durch die Durchtrittsöffnung 26 in die Kunststoff-Vorspannfeder 23 eingeführt. Das Betätigungsrad 39 wird in die Rastaufnahme 45 des Blenden-Gehäuseabschnitts 46 eingerastet und anschließend wird der Blenden-Gehäuseabschnitt 46 in die Aufnahme des Vorschub-Gehäuseabschnitts 40 eingerastet. Durch Drehen des Betätigungsrades 39 kann die Mine 9 aus der Minenöffnung 10 heraus geschoben oder wieder zurück in das Stiftgehäuse 2 hinein geschoben werden.

Bei beiden Ausführungsformen, also bei der Ausführungsform nach den Fig. 1 bis 3. mit dem Bedienknopf 21 zum Minenvorschub und bei der Ausführung nach den Fig. 7 bis 9 mit dem Betätigungsrad 39 zum Minenvorschub ist der Profilquerschnitt der Kolben-Schubstange 15 bzw. 44 auf den Innenquerschnitt der Durchtrittsöffnung 26 in der Kunststoff-Vorspannfeder so abgestimmt, dass beim Verschieben der Kolben-Schubstange 15 bzw. 44 eine Reibung in der Führung durch die Durchtrittsöffnung 26 auftritt. Diese Reibung ist bei der Ausführung nach den Fig. 1 bis 3 größer als die Reibung zwischen der Kolben-Schubstange 15 und der Betätigungs-Schubstange 16. Dies unterstützt, dass bei der Rückkehr der Betätigungs-Schubstange 16 von der Betätigungs- in die Ruhestellung die Kolben-Schubstange 15 nicht unerwünscht von der Betätigungs-Schubstange 16 mitgenommen wird. Bei der Ausführung nach den Fig. 7 bis 9 bewirkt die Reibung zwischen der Kolben-Schubstange 44 und der Innenwand der Durchtrittsöffnung 26, dass ein gewisser axialer Druck auf die Mine 9 bei der Benutzung ausgeübt werden kann, ohne dass dies dazu führt, dass sich die Mine 9 unerwünscht in das Stiftgehäuse 2 zurückschiebt.

Bei einer nicht dargestellten Variante des Kosmetikstifts 1 nach den Fig. 7 bis 9 hat das Betätigungsrad 39 nicht zwei seitliche Zahnräder 42, sondern es liegen zwei drehfest miteinander verbundene und parallel zueinander angeordnete Radabschnitte vor, zwischen denen ein drehfest mit beiden Radabschnitten verbundener Zahnradabschnitt angeordnet ist. Der Zahnradabschnitt kämmt dann mit einem zugeordneten Zahnstangenabschnitt einer Kolben-Schubstange des alternativen Kosmetikstifts. Im Unterschied zur Kolben-Schubstange 44 des Kosmetikstifts 1 nach den Fig. 7 bis 9 hat die Kolben-Schubstange dieser alternativen Variante genau einen Zahnstangenabschnitt. Ein vergleichbares Betätigungsrad mit zwei Radabschnitten ist bekannt aus der EP 0 714 638 B1 und wird dort für ein Applikationsgerät für Dentalmasse eingesetzt.

## Patentansprüche

1. Kosmetikprodukt-Austauscheinheit (31) für ein Basis-Stiftmodul (32; 37) eines Kosmetikstifts (1)
- mit einem Austauschgehäuse (33), in welchem das Kosmetikprodukt in Form einer Mine (9) vorliegt,
- wobei die Mine (9) mit einem im Austauschgehäuse (33) geführten Kolben (12) in Schubverbindung steht,
mit
- einer mit dem Kolben (12) verbundene Kolben-Verbindungskomponente (13) zum Zusammenwirken mit einer komplementären Schubstangen-Verbindungskomponente (14) einer Kolben-Schubstange (15; 44) als Teil einer Vorschubeinrichtung (11) des Basis-Stiftmoduls (32; 37) zum Ausfahren der Mine (9), wobei die Kolben-Schubstange (15; 44) mit dem Kolben (12) in Schubverbindung bringbar und auf der der Mine (9) abgewandten Seite des Kolbens (12) anordenbar ist, **gekennzeichnet durch** eine auf das Austauschgehäuse (33) aufgesetzte Abdeckkappe (6) zum Verschließen einer im Austauschgehäuse (33) ausgebildeten Ausfahröffnung (10) für die Mine (9), und
- eine Abschlusskappe (34), welche zum Lagern der Austauscheinheit (31) das Austauschgehäuse (33) auf der Seite der Kolben-Verbindungskomponente (13) verschließt.

2. Austauscheinheit nach Anspruch 1, **dadurch gekennzeichnet, dass** die Mine (9) in einer napfförmigen Aufnahme des Kolbens (12) gehalten ist.

3. Austauscheinheit nach einem der Ansprüche 1 bis 2, **dadurch gekennzeichnet, dass** die Kolben-Verbindungskomponente (13) und die Schubstangen-Verbindungskomponente (14) als zu einander komplementäre Komponenten einer Bajonettverbindung ausgebildet sind.

4. Austauscheinheit nach einem der Ansprüche 1 bis 2, **dadurch gekennzeichnet, dass** die Kolben-Verbindungskomponente (13) und die Schubstangen-Verbindungskomponente (14) als zu einander komplementäre Komponenten einer Rastverbindung ausgebildet sind.

5. Set aus
- einer Kosmetikprodukt-Austauscheinheit (31) für ein Basis-Stiftmodul (32; 37) eines Kosmetikstifts (1)
- mit einem Austauschgehäuse (33), in welchem das Kosmetikprodukt in Form einer Mine (9) vorliegt,
- mit einer auf das Austauschgehäuse (33) aufgesetzten Abdeckkappe (6) zum Verschließen einer im Austauschgehäuse (33) ausgebildeten Ausfahröffnung (10) für die Mine (9),
- wobei die Mine (9) mit einem im Austauschgehäuse (33) geführten Kolben (12) in Schubverbindung steht,
mit
- einer mit dem Kolben (12) verbundene Kolben-Verbindungskomponente (13) zum Zusammenwirken mit einer komplementären Schubstangen-Verbindungskomponente (14) einer Kolben-Schubstange (15; 44) als Teil einer Vorschubeinrichtung (11) des Basis-Stiftmoduls (32; 37) zum Ausfahren der Mine (9), wobei die Kolben-Schubstange (15; 44) mit dem Kolben (12) in Schubverbindung bringbar und auf der der Mine (9) abgewandten Seite des Kolbens (12) anordenbar ist,
und
- einer Mehrzahl von Basis-Stiftmodulen (32, 37), welche in ihren mechanischen Wirkprinzipien voneinander abweichende Vorschubeinrichtungen (11, 38) für das Kosmetikprodukt (9) aufweisen,
wobei die Vorschubeinrichtung (11) eines der Basis-Stiftmodule (32) neben der Kolben-Schubstange aufweist:
- eine Betätigungs-Schubstange (16), die mit einem Betätigungselement (21), welches an einem der Minenöffnung (10) gegenüberliegenden Ende der Betätigungs-Schubstange (16) angeordnet ist, in Schubverbindung steht,
-- wobei die Betätigungs-Schubstange (16) mit der Kolben-Schubstange (15) über ein Anschlagpaar (17, 18) aus
--- einem an einer der beiden Schubstangen (15, 16) angeordneten ersten Anschlag (17) und
--- einer axial längs der anderen Schubstange (16, 15) hintereinander äquidistant zueinander angeordneten Mehrzahl von zweiten Anschlägen (18), in Schubverbindung steht, wobei
- eine Anschlagwechsel-Einrichtung (27), mit der zum Minenvorschub ein Wechsel des ersten Anschlags (17) zwischen einem zweiten Momentananschlag der zweiten Anschläge (18), mit dem der erste Anschlag (17) momentan zusammenwirkt, und einem axial benachbarten zweiten Ziel-Anschlag (18) erfolgt, aufweist,
-- einen Mitnehmerkörper (28), der an der Betätigungs-Schubstange (16) festgelegt ist,
-- mindestens eine mit dem Mitnehmerkörper (28) zusammenwirkende, am Gehäuse (2) festgelegte Auflauframpe (29), deren Rampensteigung derart ist, dass in einer Betätigungsstellung der Betätigungs-Schubstange (16) der erste Anschlag (17) mit dem Momentananschlag (18) außer Eingriff kommt, sobald der Mitnehmerkörper (28) einen Vorschubweg zurückgelegt hat, der mindestens so groß ist, wie der Abstand zwischen zwei benachbarten zweiten Anschlägen (18),
-- eine Vorspannfeder (23), die die Betätigungs-Schubstange (16) relativ zum Gehäuse (2) in einer unbetätigten Ruhestellung vorspannt, in der das Betätigungselement (21) aus dem Gehäuse (2) ausgeschoben ist.

6. Set nach Anspruch 5, **dadurch gekennzeichnet, dass** der erste Anschlag (17) an der Betätigungs-Schubstange (16) und die zweiten Anschläge (18) an der Kolben-Schubstange (15) angeordnet sind.

7. Set nach Anspruch 6, **dadurch gekennzeichnet, dass** der Mitnehmerkörper (28) den ersten Anschlag (17) aufweist.

8. Set nach einem der Ansprüche 5 bis 7, **dadurch gekennzeichnet, dass** Kontaktabschnitte (17, 30) zwischen den Schubstangen (15, 16) so geformt sind, dass eine Rückkehr der Betätigungs-Schubstange (16) von der Betätigungsstellung in die Ruhestellung durch aneinander vorbei Gleiten der Schubstangen (15, 16) gegeben ist, ohne dass hierbei die Kolben-Schubstange (15) relativ zum Gehäuse axial verlagert ist.

9. Set nach einem der Ansprüche 5 bis 8, **dadurch gekennzeichnet, dass** die Vorspannfeder (23) als Kunststofffeder ausgebildet ist.

10. Set nach einem der Ansprüche 5 bis 9, **dadurch gekennzeichnet, dass** die Auflauframpe (30) einstückig an der Vorspannfeder (23) angeformt ist.

11. Set nach einem der Ansprüche 5 bis 10, **dadurch gekennzeichnet, dass** die Schubstangen (15, 16) zumindest abschnittsweise eine Führungseinrichtung zur Führung ihrer axialen Relativbewegung zueinander aufweisen.

12. Set nach einem der Ansprüche 5 bis 11, **dadurch gekennzeichnet, dass** die Vorschubeinrichtung (38) eines anderen Basis-Stiftmoduls (37) neben der Kolben-Schubstange (44) aufweist:
- ein mit einem Umfangsabschnitt aus einem Stiftgehäuse (40) des Basis-Stiftmoduls (37) herausragendes Betätigungsrad (39), welches über ein Umlenkgetriebe (42, 43) mit der Kolben-Schubstange (44) in Schubverbindung steht.

13. Set nach Anspruch 12, **dadurch gekennzeichnet, dass** Achsenstummel (41) des Betätigungsrads (39) in Rastaufnahmen (45) eines das Betätigungsrad (39) umgebenden Gehäuseabschnitts (46) eingerastet sind, welcher seinerseits mit dem Stiftgehäuse (40) verbunden, insbesondere in dieses eingerastet ist.

## Claims

1. Cosmetic product replacement unit (31) for a base stick module (32; 37) of a cosmetic stick (1)
- with a replacement housing (33) in which the cosmetic product is present in the form of a refill (9),
- wherein the refill (9) is in push connection with a piston (12) guided in the replacement housing (33),
with
- a piston connecting component (13), connected to the piston (12), for cooperating with a complementary push rod connecting component (14) of a piston push rod (15; 44) as part of a feed device (11) of the base stick module (32, 37) for extending the refill (9), the piston connecting component (13) being designed to bring the piston push rod (15; 44) into a push connection with the piston (12) and to position the piston push rod on the side of the piston (12) remote from the refill (9),
**characterized by** a cap (6) which is attached onto the replacement housing (33), for sealing a refill extension opening (10), configured in the replacement housing (33), for the refill (9), and
- a cap (34) which seals the replacement housing (33) on the side of the piston connecting component (13) to store the replacement unit (31).

2. Replacement unit according to claim 1, **characterised in that** the refill (9) is held in a cup-shaped seat in the piston (12).

3. Replacement unit according to any one of claims 1 to 2, **characterised in that** the piston connecting component (13) and the push rod connecting component (14) are configured as complementary components of a bayonet connection.

4. Replacement unit according to any one of claims 1 to 2, **characterised in that** the piston connecting component (13) and the push rod connecting component (14) are configured as complementary components of a snap-in connection.

5. Set consisting of
- a cosmetic product replacement unit (31) for a base stick module (32; 37) of a cosmetic stick (1)
- with a replacement housing (33) in which the cosmetic product is present in the form of a refill (9),
- with a cap (6) attached onto the replacement housing (33), for sealing a refill extension opening (10), configured in the replacement housing (33), for the refill (9),
- wherein the refill (9) is in push connection with a piston (12) guided in the replacement housing (33),
with
- a piston connecting component (13), connected to the piston (12), for cooperating with a complementary push rod connecting component (14) of a piston push rod (15; 44) as part of a feed device (11) of the base stick module (32, 37) for extending the refill (9), the piston connecting component (13) being designed to bring the piston push rod (15; 44) into a push connection with the piston (12) and to position the piston push rod on the side of the piston (12) remote from the refill (9),
and
- a plurality of base stick modules (32, 37) which have feed devices (11, 38), which differ from one another in their mechanical operating principles, for the cosmetic product (9),
wherein the feed device (11) of one of the base stick modules (32) has, in addition to the piston push rod:
- an actuating push rod (16) in push connection with an actuating element (21) positioned on an end of the actuating push rod (16) opposite the refill extension opening (10),
-- wherein the actuating push rod (16) is in push connection with the piston push rod (15) via a pair of stops (17, 18) consisting of
--- a first stop (17) positioned on one of the two push rods (15, 16) and
--- a plurality of second stops (18) positioned in succession at an equal distance from one another axially along the other push rod (16, 15),
wherein
- a stop alternating device (27) using which to advance a refill, the first stop (17) is alternated between a second momentary stop of the second stops (18), with which the first stop (17) momentarily cooperates, and an axially adjacent second target stop (18), comprising
-- a driver body (28), to which the actuating push rod (16), is attached
-- at least one ramp (29) which is secured to the housing (2) and cooperates with the driver body (28) and the ramp incline of which is such that in an actuating position of the actuating push rod (16), the first stop (17) disengages from the momentary stop (18) as soon as the driver body (28) has travelled a distance of advancement which at least equals the distance between two adjacent second stops (18),
-- a pretensioning spring (23) which pretensions the actuating push rod (16) relative to the housing (2) in an unactuated rest position, in which the actuating element (21) is pushed out of the housing (2).

6. Set according to claim 5, **characterised in that** the first stop (17) is positioned on the actuating push rod (16) and the second stops (18) are positioned on the piston push rod (15).

7. Set according to claim 6, **characterised in that** the driver body (28) has the first stop (17).

8. Set according to any one of claims 5 to 7, **characterised in that** contact portions (17, 30) are formed between the push rods (15, 16) such that a return of the actuating push rod (16) from the actuating position into the rest position is provided by the push rods (15, 16) sliding past one another, without the piston push rod (15) being axially displaced relative to the housing as a result.

9. Set according to any one of claims 5 to 8, **characterised in that** the pretensioning spring (23) is configured as a plastics material spring.

10. Set according to any one of claims 5 to 9, **characterised in that** the ramp (30) is formed integrally with the pretensioning spring (23).

11. Set according to any one of claims 5 to 10, **characterised in that** the push rods (15, 16) have, at least in certain portions, a guide means for guiding their axial movement relative to one another.

12. Set according to any one of claims 5 to 11, **characterised in that** the feed device (38) of another base stick module (37) in addition to the piston push rod (44) comprises:
- an actuating wheel (39) which projects with a portion of its circumference out of a stick housing (40) of the base stick module (37) and is in push connection with the piston push rod (44) via a deflection gearing (42, 43).

13. Set according to claim 12, **characterised in that** axle journals (41) of the actuating wheel (39) are snapped into snap-in seats (45) of a housing portion (46) which surrounds the actuating wheel (39) and which for its part is connected to the stick housing (40), and in particular is snapped-in therein.

## Revendications

1. Unité d'échange de produit cosmétique (31) pour un module de crayon de base (32 ; 37) d'un crayon cosmétique (1)
- comprenant un boîtier d'échange (33) dans lequel le produit cosmétique est disponible sous la forme d'une mine (9),
- la mine (9) constituant un assemblage mécanique avec un piston (12) guidé pour se déplacer dans le boîtier d'échange (33)
comprenant
- une composante de liaison de piston (13) reliée au piston (12) pour une action conjointe avec une composante de liaison de tige de poussée (14), complémentaire d'une tige de poussée (15 ; 44) du piston, servant d'élément pour un dispositif d'avancée (11) du module de crayon de base (32 ; 37) pour la sortie de la mine (9), la tige de poussée du piston (15 ; 44) pouvant constituer un assemblage mécanique avec le piston (12) et pouvant être agencée sur la face du piston (12) opposée à la mine (9), **caractérisée par** un capuchon de fermeture (6) posé sur le boîtier d'échange (33) pour l'obturation d'une ouverture de sortie (10) pour la mine (9) formée dans le boîtier d'échange (33), et
- un capuchon de fermeture (34) qui obture le boîtier d'échange (33) du côté des composantes de liaison du piston (13) pour le logement de l'unité d'échange (31).

2. Unité d'échange selon la revendication 1 **caractérisée en ce que** la mine (9) est maintenue dans un réceptacle du piston (12) en forme d'écuelle.

3. Unité d'échange selon l'une des revendications de 1 à 2 **caractérisée en ce que** les composantes de liaison du piston (13) et les composantes de liaison de la tige de poussée (14) sont conçues sous forme de pièces complémentaires l'une par rapport à l'autre en formant une liaison par baïonnette.

4. Unité d'échange selon l'une des revendications de 1 à 2 **caractérisée en ce que** les composantes de liaison du piston (13) et les composantes de liaison de la tige de poussée (14) sont conçues sous forme de pièces complémentaires l'une par rapport à l'autre en formant une liaison par encliquetage.

5. Ensemble composé
- d'une unité d'échange de produit cosmétique (31) pour un module de crayon de base (32 ; 37) d'un crayon cosmétique (1)
- comprenant un boîtier d'échange (33) dans lequel le produit cosmétique est disponible sous la forme d'une mine (9),
- comprenant un capuchon de fermeture (6) posé sur le boîtier d'échange (33) pour l'obturation d'une ouverture de sortie (10) de la mine (9) formée dans le boîtier d'échange (33),
- la mine (9) pouvant constituer un assemblage mécanique avec un piston (12) guidé pour se déplacer dans le boîtier d'échange (33),
comprenant
- une composante de liaison du piston (13) reliée au piston (12) pour une action conjointe avec une composante de liaison de la tige de poussée (14) d'une tige de poussée de piston (15 ; 44) complémentaire servant d'élément à un dispositif d'avancée (11) du module de crayon de base (32 ; 37) pour la sortie de la mine (9), la tige de poussée du piston (15 ; 44) pouvant constituer un assemblage mécanique avec le piston (12) et pouvant être agencée sur la face opposée à la mine (9) du piston (12),
et
- une multitude de modules de crayon de base (32, 37) qui présentent des dispositifs d'avancée (11, 38) différents les uns des autres dans leurs principes d'action mécanique pour le produit cosmétique (9),
le dispositif d'avancée (11) de l'un des modules de crayon de base (32) présentant à côté de la tige de poussée du piston :
- une tige de poussée d'actionnement (16) qui est disposée, constituant un assemblage mécanique avec un élément d'actionnement (21), à une extrémité de la tige de poussée d'actionnement (16) se situant en face de l'ouverture de la mine (10),
-- la tige de poussée d'actionnement (16) constituant un assemblage mécanique avec la tige de poussée du piston (15) par l'intermédiaire d'une paire de butées (17, 18) constituée par
--- une première butée (17) disposée sur l'une des deux tiges de poussée (15, 16) et
--- une multitude de deuxièmes butées (18) disposées équidistantes les unes des autres, les unes derrière les autres, axialement le long de l'autre tige de poussée (16, 15),
où
- un dispositif d'échange de butées (27) par lequel, pour l'avancée de la mine, un échange de la première butée (17) avec une seconde butée actuellement en oeuvre parmi les deuxièmes butées (18) agit conjointement à ce moment avec la première butée (17), et arrive axialement sur une deuxième butée de destination voisine (18), présente
-- un organe d'entraînement (28) qui est fixé sur la tige de poussée d'actionnement (16),
-- au moins une rampe de remontée (29) fixée sur le boîtier (2) agissant conjointement avec l'organe d'entraînement (28) dont la progression sur la rampe est de sorte que, pour une position d'actionnement de la tige de poussée d'actionnement (16), la première butée (17) arrive à se dés-enclencher de la butée en cours d'utilisation (18) dès que l'organe d'actionnement (28) a effectué une avancée qui est au moins aussi grande que la distance entre deux deuxièmes butées voisines (18),
-- un ressort de précontrainte (23) qui précontraint la tige de poussée d'actionnement (16) dans une position de repos non actionnée par rapport au boîtier (2), position dans laquelle l'organe d'actionnement (21) est poussé hors du boîtier (2).

6. Ensemble selon la revendication 5 **caractérisé en ce que** la première butée (17) sur la tige de poussée d'actionnement (16) et que les deuxièmes butées (18) sont disposées sur la tige de poussée du piston (15).

7. Ensemble selon la revendication 6 **caractérisé en ce que** l'organe d'entraînement (28) comprend la première butée (17).

8. Ensemble selon l'une des revendications de 5 à 7 **caractérisé en ce que** les portions de contact (17, 30) entre les tiges de poussée (15, 16) sont conçues de telle sorte qu'un retour de la tige de poussée d'actionnement (16) de la position d'actionnement vers la position de repos est donné par le glissement des tiges de poussées (15, 16) de l'une à côté de l'autre sans que, de cette manière, la tige de poussée du piston (15) ne soit déplacée axialement par rapport au boîtier.

9. Ensemble selon l'une des revendications de 5 à 8 **caractérisé en ce que** le ressort de précontrainte (23) est conçu sous la forme d'un ressort en matière synthétique.

10. Ensemble selon l'une des revendications de 5 à 9 **caractérisé en ce que** la rampe de remontée (30) est conçue en une pièce avec le ressort de précontrainte (23).

11. Ensemble selon l'une des revendications de 5 à 10 **caractérisé en ce que** les tiges de poussée (15, 16) présentent, au moins sur des portions, un dispositif de guidage pour le guidage du mouvement relatif axial de l'une par rapport à l'autre.

12. Ensemble selon l'une des revendications de 5 à 11 **caractérisé en ce que** le dispositif d'avancée (38) d'un autre module de crayon de base (37) présente à côté de la tige de poussée du piston (44) :
- une roue d'actionnement (39) émergeant d'un boitier de crayon (40) du module de crayon de base (37) qui constitue un assemblage mécanique avec la tige de poussée du piston (44) par l'intermédiaire d'un renvoi d'angle (42, 43).

13. Ensemble selon la revendication 12 **caractérisé en ce que** le moignon de l'axe (41) de la roue d'actionnement (39) est encliqueté dans des logements d'encastrement (45) d'une partie de boîtier (46) entourant la roue d'actionnement (39), partie qui, pour sa part, est reliée au boitier de crayon (40), en particulier, en s'y encliquetant.
